# EUROPÄISCHE PATENTSCHRIFT

(11) **EP 3 615 236 B1**
(45) Veröffentlichungstag und Bekanntmachung des Hinweises auf die Patenterteilung: **11.11.2020**
(21) Anmeldenummer: 18721343.4
(22) Anmeldetag: 26.04.2018
(51) Int. Cl.: B08B 3/02, B24C 3/06, B24C 3/32, B01F 13/00, B01F 15/00, B08B 9/093, B24C 1/00, B24C 5/02, B24C 11/00, B24C 9/00

(54) **SYSTEM VON EINER INDUSTRIELLEN MISCHMASCHINE, UMFASSEND EINEN MISCHKOPF UND EINEN REINIGUNGSCONTAINER**
SYSTEM OF AN INDUSTRIAL MIXING MACHINE COMPRISING A MIXING HEAD AND A CLEANING CONTAINER
SYSTÈME D'UNE MACHINE DE MÉLANGE INDUSTRIELLE COMPRENANT UNE TÊTE DE MÉLANGE ET UN RÉCIPIENT DE NETTOYAGE

(30) Priorität: 26.04.2017 DE 202017102472 U
(43) Veröffentlichungstag der Anmeldung: 04.03.2020
(73) Patentinhaber: Dr. HERFELD GmbH & Co. KG, 58809 Neuenrade (DE)
(72) Erfinder: SCHWEINSBERG, Nadine, 58809 Neuenrade (DE); RUEBERG, Wolfgang, 58708 Menden (DE)
(74) Vertreter: Haverkamp, Jens
(86) Internationale Anmeldenummer: PCT/EP2018/060762
(87) Internationale Veröffentlichungsnummer: WO 2018/197627

(56) Entgegenhaltungen:
- EP-A1- 1 898 003
- EP-A2- 1 074 344
- DE-B3-102013 111 158
- DE-U1- 8 504 449
- DE-U1- 29 719 266
- US-A- 4 375 740

## Beschreibung

Die Erfindung betrifft ein System von einer industriellen Mischmaschine, umfassend einen Mischkopf, ausgestattet mit Mitteln zum Anschließen desselben an ein ein Mischgut beinhaltendes Behältnis, welcher Mischkopf schwenkbar gegenüber einem Gestell dergestalt gelagert ist, dass der aus Mischbehältnis und Mischkopf gebildete Mischbehälter zum Durchführen eines Mischprozesses schwenkbar ist, und wenigstens ein rotatorisch angetriebenes Mischwerkzeug aufweist, und umfassend einen Reinigungscontainer zum Reinigen des Mischkopfes der Mischmaschine.

Bei industriellen Mischmaschinen handelt es sich um solche, wie diese zum Mischen insbesondere von Schüttgut, typischerweise pulverförmigem Schüttgut, wie dieses etwa zum Erstellen von Kunststoffgranulatgemischen oder auch in der Farbindustrie benötigt wird, eingesetzt werden. Derartige Mischmaschinen verfügen über einen gegenüber einem Gestell schwenkbar gelagerten Mischkopf, der gleichzeitig zum Verschließen eines das Mischgut enthaltenden Behältnisses dient. Bei diesem Behältnis handelt es sich typischerweise um einen Mischcontainer. Der Mischcontainer wird für die Zwecke einer Mischung seines Inhaltes an den Mischkopf angeschlossen, sodass sodann durch den Mischkopf und das Behältnis ein geschlossener Mischbehälter gebildet ist. Der Mischkopf und das Mischbehältnis verfügen über komplementäre Anschlussmittel, damit das Mischbehältnis an den Mischkopf angeschlossen werden kann. Der Anschluss erfolgt typischerweise über einen in radialer Richtung nach außen von dem Mischbehältnis bzw. dem Mischkopf abragenden Flansch, wobei die beiden Flansche unter Zwischenschaltung einer Dichtung aneinander angepresst sind. Hierfür dienen beispielsweise Kolben-Zylinder-Aktoren. Der Mischkopf ist schwenkbar an einem Gestell gelagert, um den aus Mischkopf und Mischcontainer gebildeten Mischbehälter in seine Mischstellung zu bringen, in der das oder die Mischwerkzeuge des Mischkopfes zu unterst angeordnet sind. Bei derartigen industriellen Mischmaschinen ist man bestrebt, die gewünschte Durchmischung in einer möglichst kurzen Zeit zu erreichen. Zu beachten ist bei dem Mischprozess, dass in das Mischgut, insbesondere wenn dieses wärmeempfindlich ist, nicht zu viel Wärme eingetragen wird. Gerade bei einem Mischen von Kunststoffgranulaten oder Kunststofffarbpigmenten ist darauf zu achten, dass der Wärmeeintrag nicht zu groß ist, da ansonsten die zu mischenden Partikel miteinander und an der Innenwand des Mischkopfes oder auch an dem oder den Mischwerkzeugen anbacken können.

Aus EP 1 074 344 A2 ist eine Reinigungsvorrichtung bekannt, mit der eine Reinigung von Oberflächen mit einer komplexen Geometrie, beispielsweise bei einer Vulkanisationsform für Reifen Verwendung findet. Eingesetzt werden Strahldüsen, die auf die Oberfläche der zu reinigenden Vulkanisationsform gerichtet sind. Aus US 4,375,740 A und DE 297 19 266 U1 sind weitere Reinigungsvorrichtungen bekannt, bei denen die zu reinigende Oberfläche durch zum Beispiel mit Druckluft betriebene Strahldüsen gereinigt werden. Eine Reinigung von Oberflächen, insbesondere solcher, die keine komplexe Geometrie aufweisen, ist aus EP 1 898 003 A1 bzw. DE 85 04 449 U1 bekannt. Hierzu werden Reinigungsvorrichtungen mit Schleuderrädern eingesetzt, die das Reinigungsgut auf die zu reinigende Oberfläche schleudern.

Eine industrielle Mischmaschine ist aus DE 10 2013 111 158 B3 bekannt. Wenn nach dem Mischen eines ersten Mischgutes mit der Mischmaschine ein anderes Mischgut gemischt werden soll, muss der Mischkopf vorher sorgfältig gereinigt werden, damit nicht im Mischkopf verbliebenes Mischgut des zuvor gemischten Mischgutes in das nachfolgend zu mischende gelangt, dieses mithin kontaminiert. Dies gilt vor allem dann, wenn die unterschiedlichen Mischgüter unterschiedliche Farbpigmentierungen enthalten. Das Reinigen eines solchen Mischkopfes umfasst das Entfernen von an seiner inneren Oberfläche anhaftenden Mischgutstaub sowie das Entfernen von an der Innenwand des Mischkopfes angebackenem Mischgut. Zusätzlich sind die Werkzeuge zu reinigen. Zum Reinigen des Mischkopfes werden die Werkzeuge demontiert und manuell einer Flüssigkeitsreinigung unterzogen. Die Innenwand des Mischkopfes wird ebenfalls einer Flüssigkeitsreinigung unterzogen, und zwar oftmals unter Verwendung von Flüssigkeitsstrahlgeräten. Die Reinigung wird manuell durchgeführt. Da die Reinigung sehr sorgfältig durchgeführt werden muss, dauert der Reinigungsprozess entsprechend lange. Bei einem Mischen von Schüttgut, was mit derartigen industriellen Mischmaschinen die Regel sein dürfte, ist im Anschluss an den Reinigungsvorgang darauf zu achten, dass die Werkzeuge und die Innenwand des Reinigungscontainers vollständig abgetrocknet sind, damit keinerlei Reinigungsflüssigkeitströpfchen in das anschließend zu mischende Mischgut gelangen. In aller Regel erfolgt das Trocknen an Umgebungsluft, was neben dem eigentlichen Reinigungsprozess zusätzlich eine entsprechende Stillstandszeit der Mischmaschine zufolge hat.

Ausgehend von diesem diskutierten Stand der Technik liegt der Erfindung die Aufgabe zugrunde, eine Vorrichtung vorzuschlagen, mit der der Reinigungsprozess eines solchen Mischkopfes vereinfacht und insbesondere auch automatisiert vorgenommen werden kann. Zudem wäre es wünschenswert, wenn die Stillstandszeit einer solchen Mischmaschine aufgrund einer Mischkopfreinigung verkürzt wäre.

Gelöst wird diese Aufgabe erfindungsgemäß durch die technischen Merkmale des Anspruchs 1.

Mit einem solchen System ist es möglich, die mit Mischgut in Kontakt kommende Innenwand eines Mischkopfes in einem geschlossenen Reinigungsbehältnis zu reinigen. Zu diesem Zweck hat der Reinigungscontainer ein Reinigungsbehältnis, welches eine Öffnung und Anschlussmittel zum Anschließen des Reinigungscontainers beziehungswiese seines Behältnisses an den Mischkopf aufweist. Bei diesen Anschlussmitteln handelt es sich typischerweise um solche, die an den Mischkopf der Mischmaschine ansonsten für den Vorgang des Mischens anzuschließende Mischbehälter aufweisen. Vorteilhaft an einer Reinigung der Innenwand des Mischkopfes in einem geschlossenen Raum, der durch den Mischkopf und den Reinigungscontainer beziehungsweise sein Mischbehältnis gebildet ist, ist das keine zusätzlichen Ablaufeinrichtungen für Flüssigkeiten oder andere Abdeckungen zur Vermeidung einer Verschmutzung der Mischkopfumgebung vorgesehen sein müssen. Die innere Oberfläche des Mischkopfes, also: diejenige Oberfläche, die bei einem Mischbetrieb des Mischkopfes mit dem Mischgut in Kontakt gelangt, wird im Wege eines Strahlprozesses gereinigt. Zu diesem Zweck ist in dem Reinigungscontainer zumindest ein Schleuderrad einer Schleuderstrahleinrichtung angeordnet. Das Reinigen der Innenwand des Mischkopfes erfolgt daher trocken. Der Wurffächer des Schleuderrades ist auf die Innenwand des Mischkopfes gerichtet. Typischerweise ist der Wurffächer kleiner als die zu dem Schleuderrad weisende Oberfläche der Innenwand des Mischkopfes. Bei einer solchen Ausgestaltung ist das Schleuderrad bezüglich der Wurfrichtung des Strahlmittels einrichtbar, sodass im Zuge einer solchen Einrichtung sukzessive die gesamte innere Oberfläche des Mischkopfes wenigstens einmal in den Bereich des Strahlmittelwurffächers gelangt. Das Schleuderrad wird somit in Bezug auf seinen Wurffächer auf einer vorgegebenen Bewegungsbahn zum Reinigen der inneren Oberfläche des Mischkopfes bewegt. Auf diese Weise wird an der inneren Oberfläche des Mischkopfes anhaftendes Mischgut durch Strahlen abgetragen. Das Reinigen des Mischkopfes erfolgt typischerweise in einer Stellung des Mischkopfes und des daran angeschlossenen Reinigungscontainers, in der sich der Reinigungscontainer zu unterst befindet und seine oberseitige Öffnung zu dem nach unten offenen Mischkopf gerichtet ist. Dieses entspricht auch der typischen Stellung des Mischkopfes, wenn an diesen ein Mischcontainer zum Mischen von Mischgut angeschlossen ist. Das Strahlmittel wird in einer solchen Stellung von Mischkopf und Reinigungscontainer durch das Schleuderrad gegen die Schwerkraft auf die innere Oberfläche des Mischkopfes geschleudert. Die von der Oberfläche des Mischkopfes entfernten Mischgutpartikel fallen dann zusammen mit dem von der Oberfläche entfernten Material schwerkraftbedingt nach unten und somit aus dem Mischkopf heraus und in den Reinigungscontainer hinein, können darin gesammelt und weggeführt werden.

Ein besonderer Vorteil in dem Reinigen der inneren Oberfläche eines Mischkopfes durch Strahlen liegt darin begründet, dass eine solche Reinigung trocken vorgenommen wird und daher nicht die Gefahr besteht, dass in einem sich an die Reinigung des Mischkopfes anschließenden Mischvorgang Reinigungsflüssigkeitsreste darin eingetragen werden könnten. Als Strahlmittel wird man ein solches einsetzen, mit dem eine Beschädigung der inneren Oberfläche des Mischkopfes nicht erfolgt. Dieses hat daher eine geringere Härte als die Härte des die innere Oberfläche des Mischkopfes bildenden Materials. Ein weiterer Vorteil einer solchen Reinigung des Mischkopfes ist auch, dass grundsätzlich das zumindest eine Werkzeug für den Prozess der Reinigung des Mischkopfes auch in diesem verbleiben kann. Dieses mag nicht bei jedwedem aus dem Mischkopf zu entfernenden Mischgutresten zutreffen, jedoch für zahlreiche. In einem solchen Fall hat man bei der Reinigung eines Mischkopfes sodann auch den Aus- und Einbau des zumindest einen Mischwerkzeuges und seine separate Reinigung eingespart.

Die Schleuderstrahlvorrichtung, deren Schleuderrad innerhalb des Reinigungsbehältnisses des Reinigungscontainers angeordnet ist, verfügt über eine Strahlmittelzuführung, über die das Strahlmittel dem Schleuderrad zugeführt wird. Für die Zwecke des Reinigens des Mischkopfes einer industriellen Mischmaschine wird gemäß einer Ausgestaltung ein unter Umgebungsbedingungen nicht beständiges Strahlmittel eingesetzt. Hierbei handelt es sich typischerweise um Trockeneispartikel, beispielsweise in Pelletform. Das Reinigen der inneren Oberfläche des Mischkopfes einschließlich seiner Werkzeuge durch Trockeneistrahlen in dem geschlossenen Reinigungsbehälter hat etliche Vorteile. Aufgrund der nur geringen Mohs'schen Härte von Trockeneispartikeln (Härte 2 nach Mohs) ist eine Beschädigung der inneren Oberfläche des Mischkopfes und/oder des oder der darin befindlichen Werkzeuge ausgeschlossen. Dennoch ist die Reinigungswirkung in Bezug auf an der inneren Oberfläche des Mischkopfes bzw. seinem zumindest einen Werkzeug anhaftendes Mischgut, bei dem es sich beispielsweise um Kunststoffcompound handeln kann, besonders wirkungsvoll. Das an der inneren Oberfläche des Mischkopfes anhaftende Mischgut wird bei einem Trockeneisstrahlen weniger durch die kinetische Energie entfernt als vielmehr durch die durch den Trockeneisbeschuss bewirkte Versprödung und ein damit einhergehendes Abplatzen von an der inneren Oberfläche des Mischkopfes. Beim Aufprall der Trockeneispartikel auf die verschmutzte innere Oberfläche des Mischkopfes sublimieren diese, was zu einer sofortigen Versprödung des anhaftenden Mischgutes führt. Zugleich vergrößert sich das Volumen auf der inneren Oberfläche des Mischkopfes auftreffender Trockeneispartikel um das 700- bis 800-fache des Volumens der Partikel bzw. Pellets. Dieses erfolgt quasi schlagartig, sodass durch diese plötzliche Volumenvergrößerung versprödete, und insbesondere dann nur noch lose an der Innenwand des Mischkopfes anhaftende Mischgutreste abgelöst und weggeführt werden. Bei einer solchen Ausgestaltung ist es zweckmäßig, wenn an den Reinigungscontainer bzw. sein Reinigungsbehältnis eine Absaugung angeschlossen ist, durch die das bei der Sublimation entstehende Gas (CO₂) zusammen mit den von der Innenwand des Mischkopfes und/oder dem oder den Werkzeugen entfernten Mischgut aus dem Reinigungsbehälter abgeführt werden. Der aufgrund der Sublimation in dem aus Mischkopf und Reinigungscontainer gebildeten Reinigungsbehälter entstehende Druck unterstützt das Austreiben des Gases, welches die von der inneren Oberfläche des Mischkopfes abgelösten Partikeln mitführt, aus dem Reinigungsbehälter heraus. Die Absaugung kann zur Unterstützung dieses Prozesses mit einer Saugpumpe ausgestattet sein. Das aus dem Reinigungsbehälter abgezogene Gas-Mischgutpartikel-Gemisch kann beispielsweise in einem Windsichter gereinigt werden, wobei das aus dem Mischkopf entfernte Mischgut wieder seiner ursprünglichen Bestimmung zugeführt werden kann. Gleiches gilt für das abgezogene Gas - CO₂ -, aus dem wiederum Trockeneispartikel, beispielsweise in Pelletform, hergestellt werden können.

An den Reinigungscontainer bzw. sein Reinigungsbehältnis kann eine Spülleitung angeschlossen sein, über die ein gasförmiges Spülfluid, beispielsweise Luft, nach Abschluss des Reinigungsvorganges zum Spülen des Inneren des Reinigungsbehälters zum Entfernen von darin unter Umständen noch befindlichen Mischgutstaubes eingeleitet wird.

In einer anderen Ausgestaltung des Betriebs eines solchen Reinigungscontainers zum Reinigen des Mischkopfes einer Mischmaschine werden Kunststoffpartikel oder auch Partikel aus Aluminium oder einer Aluminiumlegierung als Strahlgut verwendet. Der Reinigungsvorgang ist mit einem solchen Material mitunter etwas abrasiver als mit Trockeis. Zum Entfernen von Strahlmittelresten kann der Reinigungsraum, gebildet aus dem Mischkopf und dem daran angeschlossenen Reinigungscontainer nach dem Strahlvorgang mit einem Gas, beispielsweise Umgebungsluft gespült werden.

Vorteilhaft ist bei Reinigung eines Mischkopfes einer industriellen Mischmaschine mit einem Reinigungscontainer, wie vorbeschrieben, vor allem auch, dass ein solches Reinigen automatisiert vorgenommen werden kann. Auch das Anschließen des Reinigungscontainers an den Mischbehälter kann selbsttätig und damit automatisiert vorgenommen werden kann. Der Reinigungscontainer ist in einem solchen Fall typischerweise gelenkig an das Gestell der Mischmaschine angeschlossen und wird bei einem Wechsel von zu mischendem Mischgut zum Durchführen des Reinigungsprozesses an den Mischkopf angeschlossen und nach Beendigen des Reinigungsprozesses von diesem wieder entfernt, sodass dann unverzüglich der nächste Mischcontainer an den Mischkopf zum Durchführen eines weiteren Mischvorganges angeschlossen werden kann. Es versteht sich, dass mit einem solchen Reinigungscontainer die zum Reinigen des Mischkopfes notwendigen Stillstandszeiten der Mischmaschine erheblich reduziert sind.

Durchaus möglich ist für den Prozess des Reinigens eines Mischkopfes auch, wenn entweder nacheinander oder zusammen mit Trockeneis als Strahlmittel ein für die Entfernung von an der Innenwand des Mischkopfes und/oder den Werkzeugen anhaftendem Mischgut geeignetes beständiges Strahlmittel eingesetzt wird. Dieses kann auch dergestalt vorgesehen sein, dass in einem ersten Strahlschritt ein beständiges Strahlmittel, beispielsweise Kunststoffpartikel und/oder Partikel aus Aluminium oder einer Aluminiumlegierung und in einem zweiten Strahlschritt das Strahlen mit Trockeneis und somit mit einem nichtbeständigen Strahlmittel durchgeführt wird.

Nachfolgend ist die Erfindung anhand eines Ausführungsbeispiels unter Bezugnahme auf die beigefügten Figuren beschrieben. Es zeigen:
- **Fig. 1**:: eine schematisierte, perspektivische Ansicht einer industriellen Mischmaschine mit einem an den Mischkopf angeschlossenen, ein Mischgut enthaltenden Behälter in der Mischstellung des Mischkopfes,
- **Fig. 2:**: in einer schematisierten Längsschnittdarstellung den Mischkopf in seiner Andockstellung zusammen mit einem Reinigungscontainer vor dem Andocken an den Mischkopf und
- **Fig. 3:**: eine schematisierte Darstellung entsprechend derjenigen der Figur 2 mit dem an den Mischkopf angedockten Reinigungscontainer während des Prozesses des Durchführens einer Reinigung der Innenseite des Mischkopfes.

Eine Mischmaschine 1 für industrielle Zwecke verfügt über ein Gestell 2, an dem schwenkbar ein Mischkopf 3 gelagert ist. Die Schwenkachse des Mischkopfes 3 ist mit dem Bezugszeichen S kenntlich gemacht. Über einen Antrieb 4 ist der Mischkopf 3 um seine Schwenkachse zumindest um 180° verschwenkbar. Bei dem in Figur 1 dargestellten Ausführungsbeispiel dient die Schwenkbarkeit des Mischkopfes 3 dem Zweck, dass in seiner gegenüber der Darstellung in Figur 1 um 180° gedrehten Stellung ein Mischgutcontainer 5 an den Mischkopf angeschlossen werden kann, um nach Anschluss desselben an den Mischkopf 3 dann die aus dem Mischgutcontainer 5 und Mischkopf 3 gebildete Einheit in die in Figur 1 gezeigte Mischstellung des Mischkopfes 3 verschwenken zu können. Bei dem Vorgang des Mischens kann, wenn gewünscht, die vorbeschriebene Einheit um die Schwenkachse S pendelnd geschwenkt werden. Zum Anschließen des Mischgutcontainers 5 an den Mischkopf 3 verfügt der Mischkopf 3 über einen radial nach außen abragenden umlaufenden Verbindungsflansch. Der Mischcontainer 5 verfügt über einen komplementären Verbindungsflansch. Beide Flansche werden unter Zwischenschaltung einer Dichtung zum Herstellen der Einheit aus Mischkopf 3 und Mischcontainer 5 durch an sich bekannte Mittel zusammengehalten, beispielsweise mittels eines Kolben-Zylinder-Aktors.

In dem Mischkopf 3 des dargestellten Ausführungsbeispiels sind zwei Mischwerkzeuge angeordnet, die jeweils durch einen Elektromotor angetrieben sind. Ein erster Elektromotor 6 dient zum Antreiben eines ersten Mischwerkzeuges, ein zweiter Elektromotor 7 dient zum Antreiben des zweiten Mischwerkzeuges.

Für die Zwecke der Beschreibung der Erfindung ist die Anzahl der in dem Mischkopf 3 angetriebenen Mischwerkzeuge jedoch ohne Relevanz.

Nach Vollenden des Mischvorganges wird die aus dem Mischcontainer und dem Mischkopf 3 bestehende Einheit wieder in ihre Ausgangsstellung zurückverschwenkt, in der der Mischcontainer 5 mit dem gemischten Mischgut bodenseitig aufsteht und von dem Mischkopf 3 getrennt und weggefahren werden kann.

Figur 2 zeigt in einer vereinfachten Darstellung den Mischkopf 3 der Mischmaschine 1 mit lediglich einem seiner Mischwerkzeuge, welches in der Figur 2 nur schematisiert wiedergegeben ist. Das Mischwerkzeug ist in der Figur 2 mit dem Bezugszeichen 8 kenntlich gemacht. In der in Figur 2 gezeigten Stellung befindet sich der Mischkopf 3 in seiner Andockstellung, damit an diesen ein Mischcontainer 5 angeschlossen werden kann. Soll mit dem Mischkopf 3 nach dem Mischen eines ersten Mischgutes in einem nachfolgenden Mischvorgang ein anderes Mischgut gemischt werden, ist es erforderlich, den Mischkopf 3 von darin verbliebenen Resten des zuvor darin gemischten Mischgutes zu befreien. Diese können als Staubpartikel an der inneren Oberfläche des Mischkopfes 3 anhaften. Zum Teil können auch an der Innenwand 9 Mischgutanbackungen vorliegen. Zum Reinigen des Mischkopfes 3 dient ein Reinigungscontainer 10. Der Reinigungscontainer 10 umfasst ein Reinigungsbehältnis 11, welches bei dem dargestellten Ausführungsbeispiel eine ähnliche Form aufweist, wie ein Mischcontainer 5. Somit verfügt der Reinigungscontainer 10 über eine oberseitige Öffnung, deren Geometrie der unterseitigen Öffnung des Mischkopfes 3 entspricht. An die Außenseite ist ein Verbindungsflansch angebracht. Der Reinigungscontainer 10 des dargestellten Ausführungsbeispiels ist in nicht näher dargestellter Weise an dem Gestell 2 der Mischmaschine 1 angeordnet und kann in seine zum Anschließen an den Mischkopf 3 in Figur 2 gezeigte Andockstellung mittels eines Schwenkaktors gebracht werden. Innerhalb des Reinigungsbehältnisses 11 des Reinigungscontainers 10 ist ein Schleuderrad 12 einer im Übrigen nicht näher dargestellten Schleuderstrahleinrichtung angeordnet. Das Schleuderrad 12 ist, wie in Figur 2 durch die Pfeile angedeutet, in vertikaler Richtung sowie um die Schwenkachse 13 verstellbar. Das Schleuderrad 12 ist ebenfalls um eine orthogonal zur Schwenkachse 13 verlaufende Schwenkachse 13.1 verschwenkbar. Das Schleuderrad 12 dient zum Schleuderstrahlen der Innenseite des Mischkopfes 3. Die Zuführung des Strahlmittels ist der Einfachheit halber in Figur 2 nicht dargestellt. Die Strahlmittelzuführeinrichtung kann innerhalb des Reinigungsbehältnisses 11 sein. Durch die Einrichtbarkeit des Schleuderrades 12, insbesondere seine Verschwenkbarkeit um die Schwenkachse 13, kann der zu der Innenseite des Mischkopfes 3 gerichtete Wurffächer über die gesamte innere Oberfläche des Mischkopfes 3 verschwenkt werden, sodass sukzessive die gesamte Oberfläche reinigungsgestrahlt werden kann.

Durch die vertikale Einrichtbarkeit des Schleuderrades 12 kann die Öffnungsweite des Wurffächers des Strahlmittels eingerichtet werden.

Bei dem dargestellten Ausführungsbeispiel wird als Strahlmittel zum Reinigen der inneren Oberfläche des Mischkopfes 3 einschließlich seines Werkzeuges 8 ein nicht beständiges Strahlmittel, und zwar in Form von Trockeneispellets, verwendet.

Gereinigt wird die innere Oberfläche des Mischkopfes 3, wenn der Reinigungscontainer 10 an dem Mischkopf 3, wie in Figur 3 dargestellt, angeschlossen ist. Dann ist durch den Mischkopf 3 und den Reinigungscontainer 10 ein geschlossener Reinigungsbehälter bereitgestellt. Figur 3 zeigt schematisiert den auf die Innenwand 9 des Mischkopfes 3 gerichteten Wurffächer 14 aus Trockeneispellets, herausgeschleudert von dem Schleuderrad 12. Das Schleuderrad 12 wird während des Reinigungsvorganges um seine Schwenkachse 13 sukzessive verschwenkt, damit die gesamte innere Oberfläche des Mischkopfes in dem Bereich des Wurfstrahles 14 gelangt. Dabei erfolgt eine Verschwenkung gleichermaßen um beide Schwenkachsen 13, 13.1. Durch das Trockeneisstrahlen wird zugleich das Mischwerkzeug 8 von daran anhaftendem Mischgut befreit. Um den Reinigungsprozess des Mischwerkzeuges 8 zu unterstützen, ist dieses in nicht näher dargestellter Art und Weise axial verstellbar, um mit seiner zu der Innenwand 9 weisenden Rückseite einen größeren Abstand zu der Innenwand 9 einnehmen zu können. In einer solchen Stellung ist der Reinigungseffekt besser. Zum Unterstützen des Reinigungsvorganges kann das Mischwerkzeug 8 langsam rotieren, um durch dieses ansonsten unter Umständen bezüglich des Trockeneispartikelbeschusses abgeschattete Innenwandbereiche zugänglich zu machen.

Durchaus möglich ist das Reinigen der Innenwand 9 des Mischkopfes 3 auch mit einer in Bewegungsrichtung des Wurffächers 14 geneigten Ausrichtung desselben, sodass dieser winkelig auf die Innenwand 9 auftrifft. Diese Maßnahme kann den Ablöseeffekt unterstützen.

Das Reinigungsbehältnis 11 ist an eine in den Figuren nicht dargestellte Absaugung angeschlossen. Das Absaugrohr, durch das das Mischbehältnis 11 mit der Absaugung verbunden ist, ist mit dem Bezugszeichen 15 kenntlich gemacht. Über das Absaugrohr 15 und die Absaugung wird das durch die Sublimation des Trockeneises an der Innenwand 9 des Mischkopfes 3 entstehende Gas und die im Zuge des Trockeneisstrahlens von der Oberfläche abgenommenen Mischgutreste aus dem Reinigungscontainer 10 abgeführt. Aufgrund der an der Innenwand 9 infolge der Trockeneisbestrahlung stattfindenden Sublimation und der damit einhergehenden extremen Volumenzunahme streicht ein Gasstrom entlang der Innenwand 9 des Mischkopfes 3 in den Reinigungscontainer 10 hinein und zu dem Absaugrohr 15 hin. Abgezogen werden über das Absaugrohr 15 somit das aus dem Trockeneis sublimierte Gas - CO₂ - und die mit dem Gasstrom transportierten und von der Oberfläche des Mischkopfes 3 entfernten Mischgutpartikel.

Ist der Prozess des Trockeneisstrahlens beendet, wird vor dem Abkoppeln des Reinigungscontainers 10 von dem Mischkopf 3 über eine Zuleitung 16 Spülluft in den aus Reinigungscontainer 10 und Mischkopf 3 gebildeten Reinigungsbehälter eingebracht und über die Absaugung abgezogen. Hierbei kann es sich beispielsweise um erwärmte Luft handeln, um unter Umständen in dem Reinigungsbehälter vorhandene kondensierte Feuchtigkeit zu entfernen. Auf diese Weise werden unter Umständen noch vorhandene Reinigungsreste aus dem Mischkopf 3 und dem Reinigungscontainer 10 entfernt. Anschließend wird der Reinigungscontainer 10 von dem Mischkopf 3 getrennt und wieder in seine Nicht-Benutzungs-Stellung am Gestell 2 der Mischmaschine 1 verschwenkt. Dann kann an dem Mischkopf 3 unverzüglich der nächste Mischcontainer mit darin befindlichem Mischgut angeschlossen und zum Zwecke einer Mischung des Mischgutes benutzt werden.

In dem in den Figuren dargestellten Ausführungsbeispiel ist in dem Reinigungscontainer 10 ein Schleuderrad 12 angeordnet. Durchaus möglich ist auch eine Ausgestaltung, bei der in dem Reinigungscontainer mehrere Schleuderräder an unterschiedlichen Positionen darin angeordnet sind. Diese sind gemäß einer Ausgestaltung an eine gemeinsame Schleudermittelzuführung angeschlossen.

Die Antriebswelle des Werkzeuges 8 ist über eine in den Figuren nicht dargestellte Wellenabdichtung in das Innere des Mischkopfes 3 hineingeführt. In einem Ausführungsbeispiel ist vorgesehen, die Wellenabdichtung zu temperieren, damit diese bei einem Reinigen des Mischkopfes mit Trockeneis nicht versprödet und beschädigt oder gar zerstört werden kann. Bei einem solchen Temperieren wird die Wellenabdichtung auf einer entsprechenden Temperatur gehalten, beispielsweise auf einer Temperatur oberhalb von 10°C.

Die Erfindung ist anhand der Figuren im Rahmen eines Ausführungsbeispiels beschrieben worden. Ohne den Umfang der geltenden Ansprüche zu verlassen, ergeben sich für einen Fachmann zahlreiche weitere Ausgestaltungen, die Erfindung umsetzen zu können, ohne dass dieses im Einzelnen ausgeführt werden müsste.

### Bezugszeichenliste

- 1: Mischmaschine
- 2: Gestell
- 3: Misch kopf
- 4: Antrieb
- 5: Mischgutcontainer
- 6: Elektromotor
- 7: Elektromotor
- 8: Mischwerkzeug
- 9: Innenwand
- 10: Reinigungscontainer
- 11: Reinigungsbehältnis
- 12: Schleuderrad
- 13, 13.1: Schwenkachse
- 14: Wurffächer
- 15: Absaugrohr
- 16: Zuleitung
- S: Schwenkachse

## Patentansprüche

1. System von einer industriellen Mischmaschine, umfassend einen Mischkopf, ausgestattet mit Mitteln zum Anschließen desselben an ein ein Mischgut beinhaltendes Behältnis (5), welcher Mischkopf (3) schwenkbar gegenüber einem Gestell dergestalt gelagert ist, dass der aus Mischbehältnis (5) und Mischkopf (3) gebildete Mischbehälter zum Durchführen eines Mischprozesses schwenkbar ist, und wenigstens ein rotatorisch angetriebenes Mischwerkzeug (8) aufweist, und umfassend einen Reinigungscontainer (10) zum Reinigen des Mischkopfes (3) dieser Mischmaschine (1), welcher Reinigungscontainer (10) ein Reinigungsbehältnis (11) mit einer Öffnung und mit Anschlussmittel zum Anschließen desselben an den Mischkopf der Mischmaschine (1) anstelle eines ein Mischgut beinhaltendes Behältnis (5) umfasst, wobei das Reinigungsbehältnis (11) ausgelegt ist, damit dieses zusammen mit dem Mischkopf (3), wenn mit seiner Öffnung zu diesem weisend, an diesen angeschlossen, einen geschlossenen Reinigungsraum bildet, wobei in dem Reinigungsbehältnis (11) des Reinigungscontainers (10) ein Schleuderrad (12) einer Schleuderstrahleinrichtung mit einer zu der inneren Oberfläche des Mischkopfes (3) gerichteten Wurfrichtung zum Schleuderstrahlen der inneren Oberfläche des Mischkopfes (3) angeordnet ist.

2. System nach Anspruch 1, **dadurch gekennzeichnet, dass** die Schleuderstrahleinrichtung eine Strahlgutzuführung zum Zuführen von gegenüber der inneren Oberfläche des Mischkopfes weichem Strahlgut, etwa Kunststoffpartikel und/oder Partikel aus Aluminium oder einer Aluminiumlegierung zugeordnet ist.

3. System nach Anspruch 1, **dadurch gekennzeichnet, dass** die Schleuderstrahleinrichtung eine Strahlgutzuführung zum Zuführen von unter Umgebungsbedingungen nicht beständigem Strahlmittel zugeordnet ist.

4. System nach Anspruch 3, **dadurch gekennzeichnet, dass** das nicht beständige Strahlmittel Trockeneispartikel in Pelletform sind.

5. System nach einem der Ansprüche 1 bis 4, **dadurch gekennzeichnet, dass** das im Reinigungscontainer (10) angeordnete Schleuderrad (12) der Schleuderstrahleinrichtung bezüglich der Wurfrichtung des Strahlmittels einrichtbar ist.

6. System nach einem der Ansprüche 1 bis 5, **dadurch gekennzeichnet, dass** der Abstand des Schleuderrades (12) von dem Mischkopf (3) innerhalb des Reinigungsbehältnisses (11) des Reinigungscontainers (10) einrichtbar ist.

7. System nach einem der Ansprüche 1 bis 6, **dadurch gekennzeichnet, dass** in dem Reinigungscontainer mehrere Schleuderräder in unterschiedlichen Positionen und unterschiedlichen Wurfrichtungen des von diesen abgegebenen Strahlmittels angeordnet sind.

8. System nach einem der Ansprüche 1 bis 7, **dadurch gekennzeichnet, dass** an das Reinigungsbehältnis (11) des Reinigungscontainers (10) eine Absaugung angeschlossen ist.

9. System nach Anspruch 8, **dadurch gekennzeichnet, dass** die Absaugung an der von dem Mischkopf (3) abgewandten Seite des Schleuderrades (12) in das Reinigungsbehältnisinnere mündet.

10. System nach Anspruch 8 oder 9, **dadurch gekennzeichnet, dass** in das Reinigungsbehältnis (11) des Reinigungscontainers (10) eine Spülleitung zum Einbringen eines gasförmigen Spülfluides in den Reinigungscontainer (10) mündet.

11. System nach einem der Ansprüche 1 bis 10, **dadurch gekennzeichnet, dass** die Antriebswelle des zumindest einen Werkzeuges (8) mit einer Wellenabdichtung im bzw. am Mischkopf (3) gelagert und die Wellenabdichtung beheizt ist.

12. System nach einem der Ansprüche 1 bis 11, **dadurch gekennzeichnet, dass** das wenigstens eine in dem Mischkopf angeordnete Mischwerkzeug (8) in axialer Richtung zur Vergrößerung seines Abstandes von der Innenwand des Mischkopfes (3) für die Zwecke einer Reinigung des Mischkopfes (3) verstellbar ist.

13. System nach Anspruch 12, **dadurch gekennzeichnet, dass** der Reinigungscontainer (10) gelenkig an das Gestell (2) der Mischmaschine (1) zum Anschließen desselben an den Mischkopf (3) und zum Entfernen desselben von dem Mischkopf (3) angeschlossen ist und wobei zur Verstellung des Reinigungscontainers (10) ein oder mehrere Aktoren vorgesehen sind.

## Claims

1. System for an industrial mixing machine, comprising a mixing head, equipped with means for connecting same to a vessel (5) containing a mixing product, said mixing head (3) being mounted so as to pivot in relation to a frame, in such a way that the mixing container, formed from the mixing vessel (5) and mixing head (3) can be pivoted so as to carry out a mixing process, and comprises at least one rotary driven mixing tool (8), and comprising a cleaning container (10) for the cleaning of the mixing head (3) of this mixing machine (1), said cleaning container (10) comprising a cleaning vessel (11) with an opening and connecting means for connecting same to the mixing head of the mixing machine (1) instead of a vessel (5) containing a mixing product, wherein the cleaning vessel (11) is configured such that this, together with the mixing head (3), when pointing towards this with its opening, and connected to it, forms a closed cleaning chamber, wherein, in the cleaning vessel (11) of the cleaning container (10), a blast wheel (12) of a centrifugal blasting device is arranged, with a delivery direction directed towards the inner surface of the mixing head (3) for centrifugal blasting of the inner surface of the mixing head (3).

2. System according to claim 1, **characterised in that** the centrifugal blasting device has a blasting material delivery device assigned to it for delivering soft blasting material from opposite the inner surface of the mixing head, such as plastic particles and/or particles of aluminium or an aluminium alloy.

3. System according to claim 1, **characterised in that** the centrifugal blasting device has a blasting material delivery device assigned to it for delivering blasting material which is not resistant under ambient conditions.

4. System according to claim 3, **characterised in that** the non-resistant blasting medium is dry-ice particles in pellet form.

5. System according to any one of claims 1 to 4, **characterised in that** the blast wheel (12) arranged in the cleaning container (10) of the centrifugal blasting device can be directed in relation to the ejection direction of the blasting medium.

6. System according to any one of claims 1 to 5, **characterised in that** the distance interval of the blast wheel (12) from the mixing head (3) can be adjusted inside the cleaning vessel (11) of the cleaning container (10).

7. System according to any one of claims 1 to 6, **characterised in that** several blast wheels are arranged in the cleaning container in different positions and with different ejection directions of the blast medium being discharged from them.

8. System according to any one of claims 1 to 7, **characterised in that** a suction device is connected to the cleaning vessel (11) of the cleaning container (10).

9. System according to claim 8, **characterised in that** the suction device opens into the interior of the cleaning vessel on the side of the blast wheel (12) facing away from the mixing head (3).

10. System according to claim 8 or 9, **characterised in that** a flushing line opens into the cleaning vessel (11) of the cleaning container (10) for introducing a gaseous flushing fluid into the cleaning container (10).

11. System according to any one of claims 1 to 10, **characterised in that** the drive shaft of the at least one tool (8) is mounted with a shaft seal in or at the mixing head (3), and the shaft seal is heated.

12. System according to any one of claims 1 to 11, **characterised in that** the at least one mixing tool (8) arranged in the mixing head can be adjusted in the axial direction in order to increase its distance interval from the inner wall of the mixing head (3) for the purpose of cleaning the mixing head (3).

13. System according to claim 12, **characterised in that** the cleaning container (10) is connected by a joint to the frame (2) of the mixing machine (1) for connecting same to the mixing head (3) and for removing same from the mixing head (3), and wherein one or more actuators are provided for the adjustment of the cleaning container (10).

## Revendications

1. Système d'une machine de mélange industrielle, comprenant une tête de mélange, équipée de moyens pour raccorder cette dernière à un récipient (5) contenant un matériau à mélanger, laquelle tête de mélange (3) étant logée de manière basculante par rapport à un châssis de telle sorte que l'équipement de mélange formé par le récipient (5) de mélange et la tête de mélange (3) est basculant pour réaliser le processus de mélange, et présentant au moins un outil de mélange (8) entraîné en rotation, et comprenant un conteneur de nettoyage (10) destiné à nettoyer la tête de mélange (3) de cette machine de mélange (1), lequel conteneur de nettoyage (10) comprend un récipient de nettoyage (11) avec une ouverture et des moyens de raccordement pour raccorder ce dernier à la tête de mélange de la machine de mélange (1) à la place d'un récipient (5) contenant un matériau à mélanger, le récipient de nettoyage (11) étant conformé de façon à ce que celui-ci forme avec la tête de mélange (3), lorsque son ouverture est orientée vers celle-ci et qu'il est raccordé à celle-ci, un compartiment de nettoyage (11) fermé, une turbine centrifuge (12) d'une installation de grenaillage à turbine étant disposée dans le récipient de nettoyage (11) du conteneur de nettoyage (10) avec un sens de projection orienté vers la surface interne de la tête de mélange (3) afin de nettoyer par grenaillage la surface interne de la tête de mélange (3).

2. Système selon la revendication 1, **caractérisé en ce qu'**une arrivée de matériau à grenailler est affectée à l'installation de grenaillage à turbine afin d'acheminer du matériau à grenailler souple par comparaison à la surface interne de la tête de mélange, par exemple des particules en plastique et/ou des particules en aluminium ou en alliage d'aluminium.

3. Système selon la revendication 1, **caractérisé en ce qu'**une arrivée de matériau à grenailler est affectée à l'équipement de grenaillage à turbine afin d'acheminer des matériaux à grenailler non stables en conditions ambiantes.

4. Système selon la revendication 3, **caractérisé en ce que** les matériaux à grenailler non stables sont des particules de glace carbonique sous forme de pellets.

5. Système selon l'une des revendications 1 à 4, **caractérisé en ce que** la turbine centrifuge (12) de l'équipement de grenaillage à turbine disposé dans le conteneur de nettoyage (10) est ajustable en ce qui concerne le sens de projection du moyen de grenaillage.

6. Système selon l'une des revendications 1 à 5, **caractérisé en ce que** la distance entre la turbine centrifuge (12) et la tête de mélange (3) est ajustable à l'intérieur du récipient de nettoyage (11) du conteneur de nettoyage (10).

7. Système selon l'une des revendications 1 à 6, **caractérisé en ce que** plusieurs turbines centrifuges dans différentes positions et avec des sens de projection différents du moyen de grenaillage délivré par celles-ci sont disposées dans le conteneur de nettoyage.

8. Système selon l'une des revendications 1 à 7, **caractérisé en ce qu'**une aspiration est raccordée au récipient de nettoyage (11) du conteneur de nettoyage (10).

9. Système selon la revendication 8, **caractérisé en ce que** l'aspiration débouche à l'intérieur du récipient de nettoyage, sur la face de la turbine centrifuge (12) opposée à la tête de mélange (3).

10. Système selon la revendication 8 ou 9, **caractérisé en ce qu'**une conduite de rinçage débouche dans le récipient de nettoyage (11) du conteneur de nettoyage (10) afin d'introduire un fluide de rinçage sous forme gazeuse dans le conteneur de nettoyage (10).

11. Système selon l'une des revendications 1 à 10, **caractérisé en ce que** l'arbre d'entraînement de l'au moins un outil (8) est logé avec une étanchéité d'arbre sur ou contre la tête de mélange (3) et que l'étanchéité d'arbre est chauffée.

12. Système selon l'une des revendications 1 à 11, **caractérisé en ce que** l'au moins un outil de mélange (8) disposé dans la tête de mélange est réglable dans le sens axial afin d'agrandir sa distance par rapport à la paroi intérieure de la tête de mélange (3) à des fins de nettoyage de la tête de mélange (3).

13. Système selon la revendication 12, **caractérisé en ce que** le conteneur de nettoyage (10) est raccordé de manière articulée au châssis (2) de la machine de mélange (1) afin de raccorder cette dernière à la tête de mélange (3) et afin d'éloigner cette dernière de la tête de mélange (3) et un ou plusieurs actionneurs étant prévus pour modifier la position du conteneur de nettoyage (10).
